# EUROPÄISCHE PATENTSCHRIFT

(11) **EP 1 308 592 B1**
(45) Veröffentlichungstag und Bekanntmachung des Hinweises auf die Patenterteilung: **09.12.2009**
(21) Anmeldenummer: 02024027.1
(22) Anmeldetag: 28.10.2002
(51) Int. Cl.: E05D 3/06, E05D 7/04

(54) **Türband für eine verdeckte Anordnung zwischen Türzarge und Türflügel**
Door hinge for hidden assembly between door frame and door hinge
Charnière de porte pour arrangement caché entre battant et cadre de porte

(30) Priorität: 31.10.2001 DE 10153778; 20.06.2002 DE 10227638; 28.08.2002 DE 20213155 U
(43) Veröffentlichungstag der Anmeldung: 07.05.2003
(73) Patentinhaber: Simonswerk, Gesellschaft mit beschränkter Haftung, 33378 Rheda-Wiedenbrück (DE)
(72) Erfinder: Neukötter, Hubert, 48361 Beelen (DE)
(74) Vertreter: Albrecht, Rainer Harald

(56) Entgegenhaltungen:
- EP-A- 1 063 376
- US-A- 2 001 356
- US-A- 2 045 955
- PATENT ABSTRACTS OF JAPAN Bd. 1995, Nr. 01, 28. Februar 1995 (1995-02-28) & JP 06 288139 A (TAKAHASHI KANAMONO KK; others: 01), 11. Oktober 1994 (1994-10-11)
- PATENT ABSTRACTS OF JAPAN Bd. 017, Nr. 472 (M-1470), 27. August 1993 (1993-08-27) & JP 05 113068 A (SUGATSUNE IND CO LTD), 7. Mai 1993 (1993-05-07)

## Beschreibung

Die Erfindung betrifft ein Türband für eine verdeckte Anordnung zwischen Türzarge und Türflügel, gemäß dem Oberbegriff des Anspruches 1. Die Türzarge kann als Futter-, Block oder Stahlzarge ausgebildet sein.

Ein Türband gemäß dem Oberbegriff des Anspruches 1 ist aus US 2 001 356 bekannt. Das Türband weist paarweise zusammenwirkende Scharnierbügel auf, die um zwei Achsen teleskopisch verbunden sind, und kann bei einer Öffnungs- und Schließbewegung des Türbandes eine kombinierte Schwenk- und Schiebebewegung ausführen. An dem Türband sind keine Einstellmöglichkeiten vorgesehen, um die Position des Türflügels relativ zur Türzarge zu korrigieren.

Aus EP 1 063 376 A2 ist ein Türband für eine verdeckte Anordnung zwischen Türzarge und Türflügel bekannt, dessen Scharnierbügel sich jeweils hälftig über den Vertikalbereich des Türbandes erstrecken. Zur Höhenverstellung des Türflügels ist der Abstand zwischen den Scharnierbügeln veränderbar. Dazu ist die Drehachse zwischen den Scharnierbügeln als Stellspindel ausgebildet. Die Formstabilität der bekannten Anordnung ist verbesserungsbedürftig. Das bekannte Türband eignet sich zum Einbau in leichten Türflügeln, z. B. im Möbelbereich. Für Türen in Wohnräumen erscheint das Türband weniger geeignet.

Weitere Türbänder für eine verdeckte Anordnung zwischen Türzarge und Türflügel sind in US 4 780 929 und US 2 045 955 beschrieben. Bei den bekannten Ausführungen sind keine Einstellmöglichkeiten für eine Lagerkorrektur des Türflügels relativ zur Türzarge vorgesehen.

Der Erfindung liegt die Aufgabe zugrunde, ein im eingebauten Zustand verdeckt liegendes Türband für Türen in Wohnräumen anzugeben, das sich durch eine hohe Formstabilität auszeichnet, insbesondere für schwere Türflügel geeignet ist und präzise Einstellungen des Türflügels relativ zur Türzarge ermöglicht.

Die Aufgabe wird durch ein Türband nach Anspruch 1 gelöst. Die oberen Stirnflächen der beiden Scharnierbügel fluchten miteinander und die unteren Stirnflächen der Scharnierbügel fluchten miteinander, so dass der gesamte Vertikalbereich des Türbandes zur gelenkigen Verbindung zwischen den Schanierbügeln genutzt wird. Die paarweise zusammenwirkenden Scharnierbügel sind als formstabiles Verbindungselement ausgebildet. Zu der hohen Formstabilität der erfindungsgemäßen Anordnung trägt bei, dass die Scharnierbügel jeweils an beiden Anschlussenden unmittelbar bis an die in den Aufnahmekörpern angeordneten Einsätze heranreichen, so dass die Lagerung an kurzen Zapfen, die nur einen geringen Abstandsspalt überbrücken, erfolgen kann. Bei der erfindungsgemäßen Gestaltung des Türbandes und der Kinematik beim Öffnen und Schließen der Tür ist es nicht möglich, von einer Seite in den Türspalt zu greifen. Das erfindungsgemäße Türband erfüllt damit auch hohe Sicherheitsanforderungen.

Jeder der Einsätze weist einen Zapfen oder eine Zapfenaufnahme für die drehbewegliche Lagerung eines Scharnierbügels sowie eine Führungsnut für eine lineare Führung des anderen Scharnierbügels auf. Die in den Führungsnuten geführten Zapfen sind zweckmäßig mit Kunststoffhülsen versehen, die eine gute Gängigkeit der Gelenkzapfen in den Führungen gewährleisten.

Die Einsätze sind in Führungsausnehmungen der Aufnahmekörper angeordnet. Die Einsätze des ersten Aufnahmekörpers sind in den Führungsausnehmungen des Aufnahmekörpers vertikal verstellbar. Die Einsätze des zweiten Aufnahmekörpers sind orthogonal zur Frontseite verstellbar, sind also in den Aufnahmekörper hinein oder aus ihm heraus bewegbar. Mit der beschriebenen Anordnung können an den Einsätzen Einstellungen in zumindest zwei Achsrichtungen vorgenommen werden.

In dem ersten Aufnahmekörper können Verstellexzenter zur Höhenverstellung der Einsätze angeordnet sein. Der zweite Aufnahmekörper weist vorzugsweise Stellspindeln auf, die an der Rückseite des Aufnahmekörpers drehbeweglich gelagert sind und Gewindebohrungen der Einsätze durchfassen. Durch Betätigung der frontseitig zugänglichen Stellspindeln führen die im zweiten Aufnahmekörper angeordneten Einsätze orthogonale Stellbewegungen zur Frontseite bzw. einem frontseitigen Befestigungsflansch aus.

Eine bevorzugte Ausführung der Erfindung sieht vor, dass die Lagereinsätze des ersten Aufnahmekörpers lediglich vertikal verstellbar angeordnet sind, wobei für die vertikale Stellbewegung ein Verstellexzenter vorgesehen sein kann. Nach Einstellung der gewünschten Position können die Lagereinsätze z. B. mit einer Befestigungsschraube an dem Aufnahmekörper fixiert werden. Die Lagereinsätze des zweiten Aufnahmekörpers sind in zwei Achsrichtungen verstellbar. Sie sind in einer Führungsausnehmung des Aufnahmekörpers horizontal verstellbar angeordnet und enthalten ferner Gewindebohrungen, in die Stellspindeln eingesetzt sind, die an der Rückseite des Aufnahmekörpers drehbeweglich und horizontal verschiebbar gehalten sind. Durch die Stellspindeln, die an der Rückseite des Aufnahmekörpers drehbeweglich und außerdem horizontal verschiebbar gehalten sind, können die Einsätze in den Aufnahmekörper hinein oder aus ihm heraus bewegt werden.

Im Folgenden wird die Erfindung anhand einer lediglich ein Ausführungsbeispiel darstellenden Zeichnung ausführlich erörtert. Es zeigen schematisch:
- Fig. 1: ein Türband für eine verdeckte Anordnung zwischen Türzarge und Türflügel,
- Fig. 2a: eine Draufsicht auf das in Fig. 1 dargestellte Türband bei geöffneter Tür,
- Fig.2b: eine Draufsicht auf das in Fig. 1 dargestellte Türband bei geschlossener Tür,
- Fig. 3: einen Längsschnitt durch den Aufnahmekörper des in Fig. 1 dar- gestellten Türbandes in der Schnittebene A-A, ausschnittsweise,
- Fig. 4: einen Längsschnitt durch den Aufnahmekörper des in Fig. 1 dar- gestellten Türbandes in der Schnittebene B-B, ausschnittsweise,
- Fig. 5: eine weitere Ausgestaltung des Türbandes,
- Fig. 6: eine Seitenansicht eines gabelförmig ausgebildeten Scharnier- bügels des in Fig. 5 dargestellten Türbandes.

Das in den Figuren dargestellte Türband dient der schwenkbaren Halterung eines Türflügels an einer Türzarge. Bei geschlossener Tür ist das Türband verdeckt angeordnet. Es ist für schwere Türflügel geeignet und insbesondere für Zimmertüren, Wohnungs- und Haustüren bestimmt.

Zum grundsätzlichen Aufbau des in den Figuren dargestellten Türbandes gehören zwei Aufnahmekörper 1, 2, die in Ausnehmungen in der Türzarge 3 und in der Schmalseite des Türflügels 4 einsetzbar sind, zwei paarweise zusammenwirkende Scharnierbügel 5, 6, die um eine vertikale Drehachse 7 schwenkbeweglich verbunden sind, und in den Aufnahmekörpern 1, 2 angeordnete Einsätze 8, 9, an denen jeweils das Ende eines Scharnierbügels um eine vertikale Drehachse 10 verschwenkbar gelagert ist und das Ende des anderen Scharnierbügels längsbeweglich geführt ist. Der Fig. 1 entnimmt man, dass einer der beiden Scharnierbügel 5 gabelförmig mit zwei an einen Verbindungsabschnitt 11 anschließenden Gabelarmen 12 ausgebildet ist. Der Verbindungsabschnitt 11 und die Gabelarme 12 sind an die Einsätze 8, 9 angeschlossen. Der andere Scharnierbügel 6 ist in den Freiraum zwischen die Gabelarme 12 eingesetzt und weist ein an den Gabelarmen drehbewegliches Mittelstück 13 auf, an das an beiden Enden breitere, nach oben und unten vorstehende Endabschnitte 14 des Bügels anschließen. Auch die Endabschnitte 14 sind oberseitig sowie unterseitig an die Einsätze 8, 9 angeschlossen. Die aus den ineinandergreifenden Scharnierbügeln 5, 6 bestehende Anordnung zeichnet sich durch eine hohe Formstabilität aus. Auf der die Scharnierbügel 5, 6 verbindenden Drehachse 7 sowie auf Zapfen, die in Lagerbohrungen und Führungsnuten der Einsätze 8, 9 eingreifen, sind Kunststoffhülsen angeordnet. Die Lager arbeiten wartungsfrei.

Die Einsätze 8, 9 der beiden Aufnahmekörper 1, 2 sind verstellbar. Durch Verstellung der Einsätze 8, 9 ist der Türflügel in bis zu drei Achsrichtungen X, Y, Z einstellbar. Die Einsätze 8 des ersten Aufnahmekörpers 1 sind in einer Führungsausnehmung des Aufnahmekörpers 1 vertikal verstellbar angeordnet. Hierdurch kann der an das Türband angeschlossene Türflügel 4 in der Höhe verstellt werden. Zur präzisen Höhenverstellung ist im Ausführungsbeispiel der Fig. 1 ein Verstellexzenter 15 vorgesehen, der an dem Aufnahmekörper 1 um eine Exzenterachse drehbar gelagert ist. Nach Einstellung der Einsätze 8 können diese durch Schrauben 16 am Aufnahmekörper 1 fixiert werden (Fig. 1). Die Schrauben 16 durchfassen Langlöcher der Einsätze und sind in Gewindebohrungen an der Rückseite des Aufnahmekörpers 1 eingeschraubt.

Bei der in Fig. 1 dargestellten Ausführung des Türbandes sind die Einsätze 9 des zweiten Aufnahmekörpers 2 in einer Führungsausnehmung des Aufnahmekörpers horizontal verstellbar angeordnet und weisen eine Ausnehmung 17 auf, in die ein am Aufnahmekörper 2 gelagerter Verstellexzenter 18 eingreift. Der Verstellexzenter 18 ermöglicht präzise horizontale Verstellungen der Einsätze 9. Hierdurch können Fluchtungsfehler zwischen Türflügel 4 und Türzarge 3 im Schließzustand korrigiert und der Druck, mit der der Türflügel 4 im geschlossenen Zustand an einer Zargendichtung anliegt, eingestellt werden.

Die Einsätze 9 des zweiten Aufnahmekörpers 2 enthalten ferner Gewindebohrungen, in die Stellspindeln 19 eingesetzt sind. Die Stellspindeln 19 sind an der Rückseite des Aufnahmekörpers 2 drehbeweglich und horizontal verschiebbar gehalten. Einer vergleichenden Betrachtung der Fig. 1 und 4 entnimmt man, dass die Rückseite des Aufnahmekörpers 2 ein Langloch enthält, das von einem zapfenförmigen Fortsatz 20 der Stellspindeln 19 durchfasst ist. In das Ende des Fortsatzes ist eine Sicherungsschraube 21 eingesetzt. Durch Betätigung der Stellspindeln 19 können die Einsätze 9 weiter in den Aufnahmekörper 2 hinein oder aus diesem heraus bewegt werden. Hierdurch sind Seitenverstellungen des Türflügels 4 möglich.

Bei dem in Fig. 5 dargestellten Ausführungsbeispiel sind im zargenseitigen Aufnahmekörper ein oberes Vertikalverstellglied und diesem gegenüber ein unteres Vertikalverstellglied als Einsätze angeordnet. Die Einsätze weisen jeweils ein sich in Vertikalrichtung erstreckendes Langloch auf, das von einer Klemmschraube durchgriffen wird. Zur korrekten Positionierung des Türflügels in Vertikalrichtung der Tür werden die Vertikalverstellglieder zunächst in die gewünschte Position gebracht, bevor sie mittels der Klemmschrauben 19 in der gewünschten Position fixiert werden. In ähnlicher Weise sind im flügelseitigen Aufnahmeteil ein oberes Horizontalverstellglied und ein unteres Horizontalverstellglied als Einsätze angeordnet. Diese beiden Horizontalverstellglieder sind von Stellschrauben 22 durchsetzt, mit denen sie in Gewindeverbindung sind. Mittels einer Drehung der Stellschrauben können die beiden Horizontalverstellglieder in Bezug auf den flügelseitigen Aufnahmekörper in - bei geschlossener Tür - horizontaler Türquerrichtung eingestellt werden. Entsprechend kann der Türflügel in der gewünschten Position in seiner Breitenrichtung in Bezug auf die Türzarge fixiert werden.

An den Einsätzen ist jeweils das Ende eines Scharnierbügels um eine vertikale Drehachse verschwenkbar gelagert und das Ende des anderen Scharnierbügels längsbeweglich geführt. Für die längsbewegliche Führung sind in den Einsätzen Langlochgleitführungen vorgesehen, in die an den betreffenden Scharnierbügel angeschlossene Gelenkzapfen eingreifen (Fig. 6). Zur Erleichterung der Bewegung der Gelenkzapfen in den Langlochgleitführungen kann jeder Gelenkzapfen an seinem in die jeweilige Langlochgleitführung eingreifenden Abschnitt mit einer Kunststoffhülse versehen sein.

Die Scharnierbügel sind um eine vertikale Drehachse schwenkbeweglich verbunden. Die Drehachse wird durch einen Scharnierzapfen gebildet, der miteinander fluchtende Scharnierhülsen der Scharnierbügel durchgreift. Der Schamierzapfen kann dabei, wie in Fig. 5 dargestellt, auch zweiteilig ausgebildet sein.

Die um eine vertikale Drehachse verbundenen Scharnierbügel erstrecken sich in Vertikalrichtung über dieselbe Höhe. Die oberen Stirnflächen der Scharnierbügel und die unteren Stirnflächen der Scharnierbügel fluchten miteinander, so dass der gesamte Vertikalbereich des Türbandes zur gelenkigen Verbindung zwischen den Scharnierbügeln genutzt wird.

## Patentansprüche

1. Türband für eine verdeckte Anordnung zwischen Türzarge und Türflügel, - mit
zwei Aufnahmekörpern (1, 2), die in Ausnehmungen in der Türzarge (3) und in einer Schmalseite des Türflügels (4) einsetzbar sind, und
paarweise zusammenwirkenden Scharnierbügeln (5, 6), die um eine vertikale Drehachse (7) schwenkbeweglich verbunden sind,
wobei einer der beiden Scharnierbügel (5) gabelförmig mit zwei an einem rückwärtigen Verbindungsabschnitt (11) anschließenden Gabelarmen (12) ausgebildet ist, wobei der andere Scharnierbügel (6) in den Freiraum zwischen die Gabelarme (12) eingesetzt ist und ein an den Gabelarmen (12) drehbeweglich gelagertes Mittelstück (13) aufweist, an das an beiden Enden breitere, nach oben und unten vorstehende Endabschnitte (14) des Bügels anschließen, und wobei die Scharnierbügel (5, 6) sich in Vertikalrichtung über dieselbe Höhe erstrecken, **dadurch gekennzeichnet, dass** in den Aufnahmekörpern (1, 2) jeweils zwei Einsätze (8, 9) angeordnet sind, an denen das Ende eines Scharnierbügels um eine vertikale Drehachse (10) verschwenkbar gelagert ist und das Ende des anderen Scharnierbügels längsbeweglich geführt ist, wobei der Verbindungsabschnitt (11) und die Gabelarme (12) des einen Scharnierbügels (5) und die Endabschnitte (14) des anderen Scharnierbügels (6) oberseitig und unterseitig an ihren Anschlußenden unmittelbar bis an die in den Aufnahmekörpern (1, 2) angeordneten Einsätze (8, 9) heranreichen, dass die Aufnahmekörper (1, 2) Führungsausnehmungen aufweisen, in denen die Einsätze (8, 9) verstellbar angeordnet sind, und dass die Einsätze (8) des ersten Aufnahmekörpers (1) in den Führungsausnehmungen des ersten Aufnahmekörpers (1) vertikal verstellbar sind.

2. Türband nach Anspruch 1, **dadurch gekennzeichnet, dass** die Einsätze (8,9) einen Zapfen oder eine Zapfenaufnahme für die drehbewegliche Lagerung eines Scharnierbügels (5,6) und eine Führungsnut für eine lineare Führung des anderen Scharnierbügels aufweisen.

3. Türband nach Anspruch 1 oder 2, **dadurch gekennzeichnet, dass** die Einsätze (9) des zweiten Aufnahmekörpers (2) orthogonal zur Frontseite verstellbar angeordnet sind.

4. Türband nach einem der Ansprüche 1 bis 3, **dadurch gekennzeichnet, dass** in dem ersten Aufnahmekörper (1) Verstellexzenter (15) zur Höhenverstellung der Einsätze (8) angeordnet sind.

5. Türband nach einem der Ansprüche 1 bis 4, **dadurch gekennzeichnet, dass** der zweite Aufnahmekörper (2) Stellspindeln (19) aufweist, die an der Rückseite des Aufnahmekörpers (2) drehbeweglich gelagert sind und Gewindebohrungen der Einsätze (9) durchfassen.

6. Türband nach einem der Ansprüche 1 bis 4, **dadurch gekennzeichnet, dass** die Einsätze (9) des zweiten Aufnahmekörpers (2) in zwei Achsrichtungen verstellbar sind.

7. Türband nach Anspruch 6, **dadurch gekennzeichnet, dass** die Einsätze (9) des zweiten Aufnahmekörpers (2) in einer Führungsausnehmung des Aufnahmekörpers (2) horizontal verstellbar angeordnet sind und ferner Gewindebohrungen enthalten, in die Stellspindeln (19) eingesetzt sind, wobei die Stellspindeln (19) an der Rückseite des Aufnahmekörpers (2) drehbeweglich und horizontal verschiebbar gehalten sind.

8. Türband nach Anspruch 7, **dadurch gekennzeichnet, dass** die Rückseite des zweiten Aufnahmekörpers (2) Langlöcher enthält, die von einem zapfenförmigen Fortsatz der Stellspindeln (19) durchfasst sind.

9. Türband nach Anspruch 7oder 8, **dadurch gekennzeichnet, dass** in dem zweiten Aufnahmekörper (2) ein Verstellexzenter (18) zur Horizontalverstellung der Einsätze (9) angeordnet ist.

## Claims

1. A door hinge for a concealed arrangement between the door casing and the door wing comprising
two reception bodies (1,2), which can be inserted in recesses in the door casing (3) and in a narrow edge of the door wing (4) and
hinge arms (5,6) acting together in pairs, which are tiltably connected around a vertical rotating axis (7),
wherein one of the two hinge arms (5) is designed in a fork shape with two fork arms (12) connecting to a backward connection section (11), wherein the other hinge arm (6) is inserted in the space between the fork arms (12) and has a centre piece (13) mounted on the fork arms (12) for rotational movement, to which wider end sections (14) of the arm projecting upwards and downwards connect at both ends, and wherein the hinge arms (5,6) extend vertically beyond the same height, **characterised in that** two inserts (8,9) are disposed in each of the reception bodies (1,2), on which the end of a hinge arm is tiltably mounted around a vertical axis of rotation (10) and the end of the other hinge arm is guided for longitudinal movement, wherein the connecting section (11) and the fork arms (12) of the one hinge arm (5) and the end sections (14) of the other hinge arm (6) come right up to the inserts (8,9) disposed in the reception bodies (1,2) on the top side and bottom side at their connection ends, that the reception bodies (1,2) exhibit guide recesses in which the inserts (8,9) are adjustably disposed and that the inserts (8) of the first reception body (1) are vertically adjustable in the guide recesses of the first reception body (1).

2. The door hinge according to claim 1, **characterised in that** the inserts (8,9) display a pin or a pin retainer for mounting a hinge arm (5,6) for rotational movement and a guide groove for a linear guide of the other hinge arm.

3. The door hinge according to claim 1 or 2, **characterised in that** the inserts (9) of the second reception body (2) are adjustably disposed at right angles to the front side.

4. The door hinge according to one of the claims 1 to 3, **characterised in that** eccentric tappets (15) are disposed in the first reception body (1) to adjust the height of the inserts (8).

5. The door hinge according to claims 1 or 4, **characterised in that** the second reception body (2) displays adjusting spindles (19), which are mounted for rotational movement on the back of the reception body (2) and penetrate threaded holes in the inserts (9) .

6. The door hinge according to claims 1 to 4, **characterised in that** the inserts (9) of the second reception body (2) are adjustable in two axial directions.

7. The door hinge according to claim 6, **characterised in that** the inserts (9) of the second reception body (2) are disposed in a horizontally adjustable manner in a guide recess in the reception body (2) and, in addition, contain threaded holes into which the adjusting spindles (19) are inserted, wherein the adjusting spindles (19) are mounted on the back of the reception body (2) in a rotationally movable and horizontally slidable manner.

8. The door hinge according to claim 7, **characterised in that** the back of the second reception body (2) contains longitudinal holes, which are penetrated by a pin-shaped extension of the adjusting spindles (19).

9. The door hinge according to claim 7 or 8, **characterised in that** an adjusting eccentric tappet (18) for the horizontal adjustment of the inserts (9) is disposed in the second reception body (2).

## Revendications

1. Penture destinée à une disposition masquée entre le dormant et le battant, avec
deux corps de logement (1, 2) qui sont insérables dans des évidements dans le dormant (3) et dans un côté étroit du battant (4),
des étriers de charnière (5, 6) coopérant par paire, qui sont reliés de façon mobile en pivotement autour d'un axe de rotation vertical (7),
l'un des deux étriers de charnière (5) étant conçu en forme de fourche avec deux bras de fourche (12) se raccordant sur une partie de liaison dorsale (11), l'autre étrier de charnière (6) étant inséré dans l'espace libre entre les bras de fourche (12) et comportant une pièce centrale (13) logée de façon mobile en rotation sur les bras de fourche (12), sur laquelle se raccordent des sections d'extrémité (14) de l'étrier, plus larges aux deux extrémités, saillant vers le haut et vers le bas et les étriers de charnière (5' 6) s'étendant en direction verticale sur la même hauteur, **caractérisée en ce que** dans les corps de logement (1, 2) sont disposés chaque fois deux inserts (8, 9), sur lesquels l'extrémité d'un étrier de charnière est logée de façon pivotante autour d'un axe de rotation vertical (10) et l'extrémité de l'autre étrier de charnière est guidé de façon mobile en longueur, la section de liaison (11) et les bras de fourche (12) de l'un des étriers de charnière (5) et les sections d'extrémité (14) de l'autre étrier de charnière (6) arrivant directement par le côté supérieur et par le côté inférieur sur leurs extrémités de raccordement jusqu'aux inserts (8, 9) disposés dans les corps de logement (1, 2), **en ce que** les corps de logement (1, 2) comportent des évidements de guidage, dans lesquels les inserts (8, 9) sont disposés de façon réglable et **en ce que** les inserts (8) du premier corps de logement (1) sont réglables à la verticale dans les évidements de guidage du premier corps de logement (1).

2. Penture selon la revendication 1, **caractérisée en ce que** les inserts (8, 9) comportent un tenon ou un logement à tenon pour le logement mobile en rotation d'un étrier de charnière (5, 6) et une rainure de guidage pour un guidage linéaire de l'autre étrier de charnière.

3. Penture selon la revendication 1 ou 2, **caractérisée en ce que** les inserts (9) du deuxième corps de logement (2) sont disposés en étant réglables à l'orthogonale par rapport à la face frontale.

4. Penture selon l'une quelconque des revendications 1 à 3, **caractérisée en ce que** des excentriques de réglage (15) sont disposés dans le premier corps de logement (1) pour le réglage en hauteur des inserts (8).

5. Penture selon l'une quelconque des revendications 1 à 4, **caractérisée en ce que** le deuxième corps de logement (2) comporte des broches de réglage (19), qui sont logées de façon mobile en rotation sur la face arrière du corps de logement (2) et qui traversent des taraudages des inserts (9).

6. Penture selon l'une quelconque des revendications 1 à 4, **caractérisée en ce que** les inserts (9) du deuxième corps de logement (2) sont réglables dans deux directions axiales.

7. Penture selon la revendication 6, **caractérisée en ce que** les inserts (9) du deuxième corps de logement (2) sont disposés en étant réglables à l'horizontale dans un évidement de guidage du corps de logement (2) et contiennent en outre des taraudages dans lesquels sont insérées des broches de réglage (19), les broches de réglage (19) étant maintenues en étant déplaçables de façon mobile en rotation et à l'horizontale sur la face arrière du corps de logement (2).

8. Penture selon la revendication 7, **caractérisée en ce que** la face arrière du deuxième corps de logement (2) contient des trous oblongs qui sont traversés par un prolongement en forme de tenon des broches de réglage (19).

9. Penture selon la revendication 7 ou 8, **caractérisée en ce qu'**un excentrique de réglage (18) est disposé dans le deuxième corps de logement (2) pour le réglage horizontal des inserts (9).
